# FASCICULE DE BREVET EUROPEEN

(11) **EP 1 064 096 B1**
(45) Date de publication et mention de la délivrance du brevet: **29.10.2003**
(21) Numéro de dépôt: 99911529.8
(22) Date de dépôt: 16.03.1999
(51) Int. Cl.: B02C 13/18

(54) **EJECTEUR A UNE OU PLUSIEURS POCHES**
AUSSTOSSELEMENT MIT EINER ODER MEHREREN KAMMERN
EJECTOR WITH ONE OR SEVERAL POCKETS

(30) Priorité: 17.03.1998 BE 9800211
(43) Date de publication de la demande: 03.01.2001
(73) Titulaire: MAGOTTEAUX INTERNATIONAL S.A., 4051 Vaux-sous-Chèvremont (BE)
(72) Inventeur: PONCIN, Claude, B-4870 Trooz (BE)
(74) Mandataire: Van Malderen, Joelle
(86) Numéro de dépôt international: BE9900034
(87) Numéro de publication internationale: WO99047264

(56) Documents cités:
- WO-A-84/04760
- WO-A-89/04720
- US-A- 3 044 720
- US-A- 3 149 793
- US-A- 3 346 203
- US-A- 4 787 564

## Description

La présente invention concerne un procédé de fabrication d'un éjecteur à une ou plusieurs poches, destiné à des concasseurs de type centrifuge à axe vertical (concasseurs dits VSI).

### Arrière-plan technologique a la base de l'invention

Les concasseurs du type centrifuge précités sont connus dans l'état de la technique pour concasser toute sorte de matériaux, notamment des agrégats de roche. Ils sont par exemple utilisés dans des carrières et des cimenteries. Ces concasseurs centrifuges comprennent une cuve cylindrique dans laquelle est disposée une table rotative qui est supportée par un palier vertical et qui comprend des moyens pour faire tourner la table autour de l'axe central du concasseur. En outre, le concasseur comporte une série d'éjecteurs fixés sur la table rotative, ainsi qu'une série d'enclumes disposées sur la paroi verticale interne de la cuve cylindrique, autour de la table rotative.
L'éjecteur se présente essentiellement sous la forme d'un parallélépipède réalisé généralement en fonte qui est fixé sur la table rotative du concasseur. La face de l'éjecteur qui est dirigée vers l'axe de rotation de la table est appelée le nez de l'éjecteur, tandis que la face parallèle aux enclumes de la cuve cylindrique forme la face de sortie de l'éjecteur.

La face avant de l'éjecteur appelée face de travail est celle qui rencontre la matière à concasser et qui dans le sens de la rotation de l'éjecteur précède la face arrière qui lui est parallèle.

Cette face de travail avant de l'éjecteur peut être pourvue d'une ou de plusieurs cavités qui ne traversent pas la totalité de la structure de l'éjecteur. Ces cavités forment les poches de l'éjecteur qui se remplissent lors de la rotation du concasseur.

Lors de l'opération de concassage, la matière à concasser est versée au centre de la table rotative par des moyens connus. Sous l'effet de la force centrifuge et sous l'impact avec la face de travail des éjecteurs, la matière est projetée en direction des enclumes sur lesquelles elle s'écrase pour tomber, sous forme concassée, au fond du concasseur d'où elle est évacuée. Lors de la projection de la matière, les éjecteurs subissent des sollicitations très importantes et sont dès lors sujet à une usure rapide.

### Description des solutions selon l'état de la technique

Les éjecteurs à poches utilisés permettent dans certaines applications, par le fait d'accumuler de la matière dans les poches, d'augmenter considérablement la durée de vie ces éjecteurs.

Cependant, dans ce type d'éjecteur, on observe que l'usure se fait préférentiellement au niveau du bord de sortie des poches, c'est-à-dire là où l'abrasion due aux particules projetées par la force centrifuge est la plus élevée.

Le document US 3 044 720 A décrit un concasseur à impact du type centrifuge pourvu d'une poche dans lequel est prévu une protection sous forme d'un renfort constitué de plaques rapportés.

De manière similaire dans le document US 3 149 793 A pour le même type de concasseur propose également des plaques de renfort rapportés .

Dans le document WO 89 04720 A, il est proposé des garnitures céramiques du type oxyde d'aluminium pour les conduits de sortie de la matière dans des concasseurs à enclumes.

Le document WO 84/04760 décrit un renfort résistant à l'abrasion constitué d'un alliage de fer et de grains de céramique tels que des grains de carbure. On indique que les grains doivent être uniformément dispersés dans l'alliage utilisé lors de la coulée du renfort. Le document indique qu'une dissolution totale est probable pour le carbure de molybdène (page 10, lignes 21 à 26).

Le renfort est alors juxtaposé à la surface d'un substrat (page 11, lignes 3 à 19 et page 12, lignes 6 à 10), et une liaison métallurgique qui résulte de préférence d'une diffusion est réalisée.

L'arrière-plan technologique de l'invention, en particulier la conception des concasseurs peut encore être illustré par les documents US 3 346 206 A et US 4 787 564 A.

On a également tenté de rapporter sur bords des poches un renfort céramique de préférence en carbure de tungstène. Ce type de matériau résiste très bien à l'abrasion à la sortie de l'éjecteur.

Les usures qui se produisent néanmoins sont souvent localisées selon certains chemins préférentiels, en dehors des cavités initiales de l'éjecteur. Ces chemins préférentiels d'usure se propagent sur toute la structure de l'éjecteur avec pour conséquence de finalement obtenir une pièce dont pratiquement seul le renfort est intact.

En outre, lorsque des corps imbroyables, par exemple métalliques, ou des agrégats de plus grande dimension sont introduits dans le concasseur, ceux-ci détruisent le renfort céramique en carbure de tungstène. Lorsque le renfort est brisé, on obtient un fonctionnement déséquilibré de la table rotative supportant les éjecteurs.

Ceux-ci doivent alors être démontés et remplacés pour éviter toute vibration du concasseur.

### Buts de l'invention

La présente invention vise essentiellement à éviter ou du moins à réduire les inconvénients qui résultent de l'usure des éjecteurs de l'état de la technique. En particulier, elle vise à produire un éjecteur à une ou plusieurs poches qui résiste à l'impact des particules à concasser et qui, par le fait d'avoir une résistance à l'usure élevée, ne subit presque plus aucune dégradation de sa structure initiale.

### Principaux éléments caractéristiques de l'invention

Selon l'invention, on propose un procédé de fabrication d'un éjecteur à une ou plusieurs poches, comprenant les caractéristiques de la revendication 1.

On constitue ainsi un renfort en matériau composite céramique résistant à l'usure autour des cavités constituants les poches afin d'obtenir une protection non seulement du bord de sortie de l'éjecteur mais également au niveau du contour de la ou des poches. On arrive de cette manière à un renforcement sans pièce rapportée de toute la structure de l'éjecteur contre l'abrasion par la matière à concasser. De même, une structure appropriée du renfort convenant pour un certain nombre déterminé de poches d'une taille et d'une forme géométrique déterminées permet de recentrer la matière dans la ou les poches et ainsi, d'éliminer les problèmes d'usure préférentielle.

La caractéristique spécifique de la présente invention réside dans le choix d'un matériau composite formé par un alliage à base fer (fonte ou acier) et de céramique pour constituer l'élément de renfort, lequel est créé in situ lors de la coulée de l'éjecteur.

De manière avantageuse, le renfort selon l'invention sera réalisé à partir d'un composite métal/céramique qui est préparé à partir de grains céramiques agglomérés à base d'alumine et/ou de zircone ou d'alumine zircone qui sont infiltrés lors de la coulée par le métal liquide servant à former le corps de la pièce.

D'autres caractéristiques et avantages de l'invention apparaîtront à la lecture de la description et des revendications qui suivent, illustrant diverses formes d'exécution de l'invention.

### Brève description des figures

- La Fig. 1: représente une vue en perspective d'un éjecteur à deux poches selon l'invention.
- La Fig. 2: représente une photographie illustrant l'éjecteur à deux poches selon l'invention.
- La Fig. 3: représente une photographie de l'éjecteur à une seule poche selon l'invention.
- Les Fig. 4 et 5: représentent deux photographies d'un éjecteur à deux poches selon l'état de la technique, illustrant des endroits d'usure préférentiels.

### Description des diverses formes d'exécution préférées de l'invention

La Fig. 1 donne une illustration schématique de l'éjecteur portant le repère général 1 à deux poches 3 et 5 selon l'invention, comprenant le renfort en matériau composite identifié par le repère général 6 et représenté en lignes hachurées.

Ce matériau composite est de préférence réalisé à partir d'un agglomérat de grains céramiques à base d'alumine-zircone. Ces grains céramiques sont fabriqués de manière classique, par électro-fusion, par frittage, par projection thermique ou par tout autre procédé permettant de fusionner les deux constituants.

La structure de renfort composite est réalisée sur le pourtour des poches de l'éjecteur à une distance minimale de 5 mm des bords des poches empêchant ainsi une usure de l'éjecteur au niveau du bord inférieur 9, du bord supérieur 11, ainsi qu'au niveau du nez 13 et à la sortie 15 de l'éjecteur.

Une structure de renfort complémentaire (également représentée en traits hachurés) 17 peut être prévue dans le face de sortie de l'éjecteur 1.

Comme illustré, la structure de renfort composite ne doit pas nécessairement être disposé sur toute la largeur, la longueur ou la profondeur de l'éjecteur pour résister à une dégradation de la structure.

Les figures 2 et 3 montrent deux éjecteurs de configuration différente, l'une comportant une seule poche, l'autre comportant deux poches.

La géométrie de la structure du composite est adaptée à la configuration géométrique de l'éjecteur, choisie en fonction de la matière à concasser.

La configuration particulière de la structure composite telle qu'illustrée a été choisie de manière à d'une part limiter l'usure de la pièce entière de l'éjecteur et d'autre part, de permettre de réaliser facilement l'éjecteur pourvu in situ de la structure de renforcement lors de la coulée de l'éjecteur.

L'éjecteur est donc constitué sous forme d'un élément hétérogène mais sans pièces rapportées comportant aux zones soumises de manières prépondérante à l'usure, un renfort intégré dans l'éjecteur sous forme d'une structure à base d'un matériau composite qui est formé d'un alliage à base fer (fonte ou acier), d'une part et de céramique présentant la propriété de résistance à l'usure pour les utilisations envisagées, d'autre part.

Les Fig. 4 et 5 représentent une photographies d'un éjecteur à deux poches selon l'état de la technique, où l'usure préférentielle est localisée essentiellement au niveau du nez de l'éjecteur ainsi qu'au niveau du bord inférieur des poches en contact avec la table rotative.

### Exemple

Un éjecteur avec un renforcement composite tel que représenté à la Figure 2 a été comparé à un éjecteur identique sans ce renforcement composite dans une application de concassage de rhyolite de granulométrie d'entrée comprise entre 3 et 40 mm.

La durée de vie de l'éjecteur à renforcement composite est le double de elle obtenue avec des éjecteurs sans ce renforcement.

## Revendications

1. Procédé de fabrication d'un éjecteur à une ou plusieurs poches, destiné à des concasseurs de type centrifuge à axe vertical et ayant une forme essentiellement parallélépipédique, pourvu sur sa face de travail d'une ou plusieurs cavités (3, 5) formant les poches dudit éjecteur (1), toute ou une partie de la périphérie de la ou des poches étant munie d'une structure de renfort (6), **caractérisé en ce que** ladite structure de renfort comprend un matériau composite lui-même formé d'un alliage à base de fer et de grains de céramique très résistant à l'usure et formé par infiltration de ladite céramique à la coulée de l'éjecteur par le métal liquide servant à former le corps dudit éjecteur.

2. Procédé selon la revendication 1, **caractérisé en ce que** ladite céramique de la structure de renfort est préparée à partir de grains céramiques agglomérés à base d'alumine, de zircone ou d'alumine-zircone.

3. Procédé selon la revendication 1, **caractérisé en ce que** la structure de renfort créée par infiltration n'est réalisée que sur une portion de la largeur ou une portion de la longueur ou une portion de la profondeur de l'éjecteur.

4. Procédé selon la revendication 1 ou 2, **caractérisé en ce que** la structure de renfort est adaptée au nombre, à la taille et à la forme géométrique de la ou des poches de l'éjecteur.

5. Procédé selon l'une quelconque des revendications précédentes, **caractérisé en ce que** la structure de renfort disposée à la périphérie de la ou des poches comprend en outre une structure de renfort complémentaire (17) disposée dans la face de sortie de l'éjecteur.

## Patentansprüche

1. Verfahren zur Herstellung eines Auswerfers mit einer oder mehreren Kammern, der für Brecher vom Typ Rotorschleudermühle mit vertikaler Achse bestimmt ist und im wesentlichen quaderförmig ist, und der auf seiner Arbeitsseite einen oder mehrere Hohlräume (3, 5) aufweist, die die Kammern des besagten Auswerfers (1) bilden, wobei der ganze Umfang der Kammer(n) oder ein Teil davon mit einer Verstärkungsstruktur (6) versehen ist, **dadurch gekennzeichnet, dass** die besagte Verstärkungsstruktur ein Verbundmaterial umfasst, das seinerseits aus einer Legierung auf Eisenbasis und sehr verschleißfesten Keramikkörnern besteht und durch Infiltration der besagten Keramik beim Gießen des Auswerfers durch die Metallschmelze, die das Gehäuse des besagten Auswerfers bildet, erzeugt wird.

2. Verfahren nach Anspruch 1, **dadurch gekennzeichnet, dass** die besagte Keramik der Verstärkungsstruktur aus gesinterten keramischen Körnern auf der Basis von Aluminiumoxid, Zirkonoxid oder Aluminiumzirkonoxid hergestellt wird.

3. Verfahren nach Anspruch 1, **dadurch gekennzeichnet, dass** die durch Infiltration erzeugte Verstärkungsstruktur nur auf einem Teilabschnitt der Breite oder einem Teilabschnitt der Länge oder einem Teilabschnitt der Tiefe des Auswerfers ausgeführt wird.

4. Verfahren nach Anspruch 1 oder 2, **dadurch gekennzeichnet, dass** die Verstärkungsstruktur an die Zahl, Größe und geometrische Form der Kammer(n) des Auswerfers angepasst ist.

5. Verfahren nach einem der vorhergehenden Ansprüche, **dadurch gekennzeichnet, dass** die am Umfang der Kammer(n) angebrachte Verstärkungsstruktur außerdem eine zusätzliche Verstärkungsstruktur (17) umfasst, die auf der Auswurfseite des Auswerfers angebracht ist.

## Claims

1. Method for manufacturing a throw shoe with one or several pockets, intended for centrifugal-type crushers with a vertical shaft and having an essentially parallelepipedal shape, provided on its working face with one or several cavities (3, 5) forming the pockets of said throw shoe (1), the whole of the circumference of the pocket(s) or part of it being provided with a reinforcing structure (6), **characterised in that** said reinforcing structure comprises a composite material which is itself made of an iron-based alloy and very wear-resistant ceramic grains and which is created when the throw shoe is being cast by infiltration of said ceramic by the liquid metal serving to form the body of said throw shoe.

2. Method according to Claim 1, **characterised in that** said ceramic of the reinforcing structure is prepared from agglomerated ceramic grains based on alumina, zirconia or alumina-zirconia.

3. Method according to Claim 1, **characterised in that** the reinforcing structure created by infiltration is only produced over a section of the width or a section of the length or a section of the depth of the throw shoe.

4. Method according to Claim 1 or 2, **characterised in that** the reinforcing structure is adapted to the number, to the size and to the geometrical shape of the pocket(s) of the throw shoe.

5. Method according to any one of the preceding claims, **characterised in that** the reinforcing structure located on the circumference of the pocket(s) furthermore comprises an additional reinforcing structure (17) on the exit face of the throw shoe.
